# EUROPÄISCHE PATENTSCHRIFT

(11) **EP 3 640 033 B1**
(45) Veröffentlichungstag und Bekanntmachung des Hinweises auf die Patenterteilung: **11.08.2021**
(21) Anmeldenummer: 18200360.8
(22) Anmeldetag: 15.10.2018
(51) Int. Cl.: B41F 21/10

(54) **DRUCKMASCHINE MIT EINER PNEUMATISCHEN HALTEVORRICHTUNG FÜR BEDRUCKSTOFFBOGEN**
PRINTING MACHINE WITH A PNEUMATIC HOLDING DEVICE FOR PRINTED SHEETS
MACHINE D'IMPRESSION AVEC UN DISPOSITIF DE MAINTIEN PNEUMATIQUE POUR FEUILLES EN MATIÈRE IMPRIMÉE

(43) Veröffentlichungstag der Anmeldung: 22.04.2020
(73) Patentinhaber: Heidelberger Druckmaschinen AG, 69115 Heidelberg (DE)
(72) Erfinder: Schröder, Raimund, 68766 Hockenheim (DE)

(56) Entgegenhaltungen:
- EP-A2- 2 835 259
- DE-A1- 2 155 383
- DE-A1-102009 014 632
- DE-B1- 2 452 096

## Beschreibung

Die vorliegende Erfindung betrifft eine Druckmaschine nach dem Oberbegriff von Anspruch 1.

Bei Druckmaschinen mit solchen Vorrichtungen besteht das Problem, dass sich das Filter im Laufe der Zeit mit Papierstaub zusetzt und dadurch an Wirkung verliert.

Zur Lösung dieses Problems wird in der DE 10 2009 014 632 A1 vorgeschlagen, das Filter quer oder entgegen der Strömungsrichtung des Saugluftstroms mit Blasluft zu beaufschlagen. Die Blasluft wird von einer Überdruckquelle über eine Überdruckleitung zum Filter geführt.

Diese Vorrichtung ist wenig wartungsfreundlich, weil beim Ausblasen in der Maschine diese verschmutzt.

In DE 21 55 383 A1 ist eine Druckmaschine beschrieben, bei der in einem hohlen Teil eines Düsenkörpers einer Saugdüse ein Luftreinigungsorgan angeordnet und ein Stopfen eingeschraubt ist.

Ferneren Stand der Technik bildet DE 24 52 096 C2, worin eine Speichertrommel - dort Überführtrommel genannt - mit typischen Drehsaugern beschrieben ist.

Aufgabe der Erfindung ist, eine der eingangs genannten Gattung entsprechende Druckmaschine zu schaffen, die wartungsfreundlich ist.

Die Aufgabe wird gelöst durch eine Druckmaschine mit den Merkmalen des Anspruchs 1.

Bei der Erfindung besteht der Vorteil, dass das Filter außerhalb der Maschine gereinigt, z.B. ausgeblasen oder gewaschen, oder durch ein neues Filter ersetzt werden kann. Bei der außerhalb der Maschine erfolgenden Wartung besteht keine Gefahr einer Verschmutzung des Maschineninneren.

Es sind verschiedene Weiterbildungen möglich:
Die Kappe kann aus Kunststoff bestehen. Dies ist vorteilhaft, wenn die Kappe und das darin integrierte Filter zusammen einen Wegwerfteil bilden, welches recycelt werden kann. Eine solche Vakuumtrommel kann mehrere Reihen, z.B. zwei diametrale Reihen, von Saugern aufweisen.

Die Druckmaschine kann ein Perfektor sein, dessen Wendeeinrichtung nach dem Prinzip der Hinterkantenwendung arbeitet. Hierbei kann die Wendeeinrichtung eine Speichertrommel und eine Wendetrommel aufweisen. Die Speichertrommel kann mit der erfindungsgemäßen Vorrichtung ausgestattet sein.

Jeder Sauger kann eine Saugmündung aufweisen und relativ zu anderen Saugern der Reihe verstellbar gelagert sein.

Jeder Sauger kann derart verstellbar gelagert sein, dass die Saugmündung relativ zu einer Transportrichtung der Bogen quer verstellbar ist, um den gehaltenen Bogen in Querrichtung zu straffen.

Die Saugmündungen können voneinander divergierend verstellbar sein, um den gehaltenen Bogen in beide Seitenrichtungen gleichzeitig zu straffen.

Die Sauger können Drehsauger sein.

Jeder Drehsauger kann eine Drehachse und eine zu der Drehachse exzentrisch angeordnete Saugmündung aufweisen.

Weiterbildungen ergeben sich auch aus der folgenden Beschreibung eines Ausführungsbeispiels und der zugehörigen Zeichnung, worin zeigt:
- Figur 1:: eine Speichertrommel mit Drehsaugern,
- Figur 2:: einen Drehsauger der Speichertrommel als Einzelheit und
- Figur 3:: Bauteile des Drehsaugers in Explosionsdarstellung.

Figur 1 zeigt eine Trommel 1 zum Transportieren von Druckbogen aus Papier oder Karton in einer Druckmaschine. Die Trommel 1 ist eine Speichertrommel einer Wendeeinrichtung der Druckmaschine. Die Trommel 1 weist Greifer 2 auf, die in einer mit der Rotationsachse der Trommel 1 parallelen Reihe angeordnet sind. Die Greifer 2 dienen zum Einklemmen des transportierten Bogens an seiner Vorderkante. Weiterhin weist die Trommel 1 Sauger 3 auf, die ebenfalls in einer mit der Rotationsachse der Trommel 1 parallelen - also zur Bildebene von Figur 1 orthogonal verlaufenden - Reihe 14 angeordnet sind. In der Zeichnung dargestellt ist nur der vorderste Sauger 3 der Reihe 14, der die dahinterliegenden Sauger der Reihe 14 verdeckt. Die Sauger 3 saugen den bezüglich einer Transportrichtung 15 hinteren Rand des transportierten Bogens an und halten ihn dadurch fest.

Figur 2 zeigt, dass der jeweilige Sauger 3 ein Rohr 4 und eine Kappe 5 aufweist. In der Kappe 5 befindet sich eine Saugmündung 6, die exzentrisch zu einer Drehachse 7 angeordnet ist, um welche der Sauger 3 hin und her schwenkbar ist. Beim Schwenken des Saugers 3 bewegt sich die Saugmündung 6 um die Drehachse 7, wodurch der von der Saugmündung 6 dabei angesaugte Bogen seitlich gestrafft wird. Dabei werden die Saugmündungen 6 der an einem Ende der Reihe 14 liegenden Sauger 3 im Uhrzeigersinn geschwenkt und gleichzeitig die Saugmündungen 6 der am anderen Ende der Reihe 14 liegenden Sauger 3 entgegen dem Uhrzeigersinn geschwenkt. Durch diese gegensinnige, divergierende Bewegung der Sauger 3 wird der Bogen von innen nach außen glattgezogen. In der Kappe 5 sitzt ein Filter 8, welcher verhindert, dass von der Saugmündung 6 angesaugter Papierstaub in das Rohr 4 und das daran angeschlossene Vakuumsystem gelangt. Das Rohr 4 fungiert als Saugluftkanal, über welchen die Saugmündung 6 an einen Vakuumerzeuger angeschlossen ist. Multifunktional fungiert das Rohr 4 als Hohlwelle, über welche die Rotation der Kappe 5 um die Drehachse 7 angetrieben wird.

Figur 3 zeigt, dass das Filter 8 einen ringförmigen Rahmen 9 und darin ein Medium 10 mit Filterwirkung, z.B. ein Vlies, Gewebe oder Sieb, aufweist. Das Filter 8 ist als ein Einsatz ausgebildet, der unter reversibler, elastischer Aufweitung der Kappe 5 in eine Ringnut in der Innenumfangsfläche der Kappe 5 eingesetzt werden kann. Die Kappe 5 besteht aus einem gummielastischen Kunststoff. Die Kappe 5 ist in betriebsbereitem Zustand (vgl. Figur 2) mit einem Bauteil - konkret dem Rohr 4 - des Saugers 3 zusammengesteckt. Dazu dient eine Schnappverbindung 13, welche aus einem Innenring 11 der Kappe 5 und einem Außenring 12 des Bauteiles - konkret eines Kopfes 16 des Rohres 4 - besteht. Um die Kappe 5 mit dem Bauteil über die Schnappverbindung 13 zu verbinden, wäre auch eine miteinander vertauschte Anordnung der Ringe 11, 12 möglich. Die Schnappverbindung 13 könnte statt der Ringe 11, 12 auch elastische Haken, Clips oder dergleichen aufweisen. Die Schnappverbindung 13 ist der bevorzugte Verbindungstyp, kann aber in bestimmten Fällen durch einen anderen Schnellverschluss, z. B. eine Schraubverbindung, ersetzt werden.

Bei der Wartung des Filters 8 verbleibt das Rohr 4 mit seinem Kopf 16 an der Trommel 1 in der Maschine. Die Kappe 5 mitsamt des darin integrierten Filters 8 wird bei jedem Sauger 3 vom jeweiligen Rohr 4 durch den Bediener abgezogen. Dabei weitet sich der Innenring 11, der in betriebsbereitem Zustand (vgl. Figur 2) den Außenring 12 hintergreift, elastisch geringfügig auf. Nach der Demontage der benutzten Kappen 5 mit den verschmutzten Filtern 8 montiert der Bediener auf die Rohre 4 baugleiche Ersatzkappen mit sauberen Filtern 8. Die demontierten Kappen 5 mit den verschmutzten Filtern können entsorgt oder gereinigt werden. Dazu kann das Filter 8 aus der jeweiligen Kappe 5 herausgelöst werden. Im voneinander getrennten Zustand sind die Kappe 5 und der Filter 8 einzeln besser reinigbar.

### Bezugszeichenliste

- 1: Trommel
- 2: Greifer
- 3: Sauger
- 4: Rohr
- 5: Kappe
- 6: Saugmündung
- 7: Drehachse
- 8: Filter
- 9: Rahmen
- 10: Medium
- 11: Innenring
- 12: Außenring
- 13: Schnappverbindung
- 14: Reihe
- 15: Transportrichtung
- 16: Kopf

## Patentansprüche

1. Druckmaschine mit einer Vorrichtung zum pneumatischen Halten von Bogen aus Bedruckstoff, die Vorrichtung umfassend eine Reihe (14) von Saugern (3), denen jeweils ein Filter (8) zugeordnet ist,
**dadurch gekennzeichnet,**
**dass** die Sauger (3) jeweils eine wechselbare Kappe (5) aufweisen, in der das Filter (8) aufgenommen ist, sodass das Filter (8) zusammen mit der Kappe (5) wechselbar ist,
**dass** die Sauger (3) an einer Trommel (1) zum Transport der Bogen angeordnet sind,
**dass** die Trommel (1) zu einer Wendeeinrichtung zum Wenden der Bogen in der Druckmaschine gehört, und
**dass** die Sauger (3) angeordnet sind zum Halten des jeweiligen Bogens an seinem Hinterrand.

2. Druckmaschine nach Anspruch 1,
**dadurch gekennzeichnet,**
**dass** die Kappe (5) aus Kunststoff besteht.

3. Druckmaschine nach einem der Ansprüche 1 bis 2,
**dadurch gekennzeichnet,**
**dass** jeder Säuger (3) eine Saugmündung (6) aufweist und relativ zu anderen Saugern (3) der Reihe (14) verstellbar gelagert ist.

4. Druckmaschine nach Anspruch 3,
**dadurch gekennzeichnet,**
**dass** die Saugmündung (6) relativ zu einer Transportrichtung (15) der Bogen quer verstellbar ist, um den gehaltenen Bogen in Querrichtung zu straffen.

5. Druckmaschine nach Anspruch 3 oder 4,
**dadurch gekennzeichnet,**
**dass** die Saugmündungen (6) voneinander divergierend verstellbar sind, um den gehaltenen Bogen in beide Seitenrichtungen gleichzeitig zu straffen.

6. Druckmaschine nach einem der Ansprüche 1 bis 5,
**dadurch gekennzeichnet,**
**dass** die Sauger (3) Drehsauger sind.

7. Druckmaschine nach Anspruch 6,
**dadurch gekennzeichnet,**
**dass** jeder Drehsauger eine Drehachse (7) und eine zu der Drehachse (7) exzentrisch angeordnete Saugmündung (6) aufweist.

## Claims

1. Printing machine with a device for pneumatically holding sheets of printing material, the device comprising a row (14) of suction elements (3) each of which is assigned a filter (8),
**characterized**
**in that** each one of the suction elements (3) has a changeable cap (5) in which the filter (8) is received so that the filter (8) is changeable together with the cap (5),
**in that** the suction elements (3) are disposed on a drum (1) for transporting the sheets, in that the drum (1) is part of a turning device for turning the sheets in the printing machine,
and **in that** the suction elements (3) are arranged to hold the trailing edge of the respective sheet.

2. Printing machine according to claim 1,
**characterized**
**in that** the cap (5) is made of a plastic material.

3. Printing machine according to claim 1,
**characterized**
**in that** every suction element (3) has a suction mouth (6) and is disposed to be adjustable relative to the other suction elements (3) of the row (14).

4. Printing machine according to claim 3,
**characterized**
**in that** the suction mouth (6) is adjustable in a direction perpendicular to a direction of transport (15) of the sheets to tauten the sheets being held in the transverse direction.

5. Printing machine according to claim 3 or 4,
**characterized**
**in that** the suction mouths (6) are adjustable to diverge from one another in order to tauten the sheet being held in both lateral directions.

6. Printing machine according to any one of claims 1 to 5,
**characterized**
**in that** the suction elements (3) are rotary suction elements.

7. Printing machine according to claim 6,
**characterized**
**in that** every rotary suction element has an axis of rotation (7) and a suction mouth (6) disposed to be eccentric relative to the axis of rotation (7).

## Revendications

1. Machine à imprimer avec un dispositif servant au maintien pneumatique de feuilles en support d'impression, le dispositif comprenant une série (14) de ventouses (3), auxquelles un filtre (8) est respectivement affecté,
**caractérisée en ce**
**que** les ventouses (3) présentent chacune un capuchon (5) interchangeable dans lequel est logé le filtre (8), si bien que le filtre (8) peut être échangé avec le capuchon (5),
**que** les ventouses (3) sont disposées sur un tambour (1) pour le transport des feuilles,
**que** le tambour (1) fait partie d'un dispositif de retournement pour retourner les feuilles dans la machine à imprimer, et
**que** les ventouses (3) sont disposées pour maintenir la feuille respective par son bord arrière.

2. Machine à imprimer selon la revendication 1,
**caractérisée en ce**
**que** le capuchon (5) est en matière plastique.

3. Machine à imprimer selon l'une des revendications 1 à 2,
**caractérisée en ce**
**que** chaque ventouse (3) possède un orifice d'aspiration (6) et est montée de manière à pouvoir être réglée par rapport aux autres ventouses (3) de la rangée (14).

4. Machine à imprimer selon la revendication 3,
**caractérisée en ce**
**que** l'orifice d'aspiration (6) est réglable transversalement par rapport à une direction de transport (15) des feuilles afin de tendre la feuille maintenue dans la direction transversale.

5. Machine à imprimer selon l'une des revendications 3 ou 4,
**caractérisée en ce**
**que** les orifices d'aspiration (6) sont réglables en divergeance l'un de l'autre pour tendre simultanément la feuille maintenue dans les deux directions latérales.

6. Machine à imprimer selon l'une des revendications 1 à 5,
**caractérisée en ce**
**que** les ventouses (3) sont des ventouses rotatives.

7. Machine à imprimer selon la revendication 6,
**caractérisée en ce**
**que** chaque ventouse rotative présente un axe de rotation (7) et un orifice d'aspiration (6) qui est disposé de manière excentrée par rapport à l'axe de rotation (7).
